# EUROPÄISCHE PATENTSCHRIFT

(11) **EP 0 616 850 B1**
(45) Veröffentlichungstag und Bekanntmachung des Hinweises auf die Patenterteilung: **23.07.1997**
(21) Anmeldenummer: 94102207.1
(22) Anmeldetag: 14.02.1994
(51) Int. Cl.: B02C 18/00, B02C 18/18

(54) **Aktenvernichter**
Document shredder
Destructeur de documents

(30) Priorität: 22.03.1993 DE 4309091; 19.11.1993 DE 4339336
(43) Veröffentlichungstag der Anmeldung: 28.09.1994
(73) Patentinhaber: Schwelling, Hermann, D-88682 Salem (DE)
(72) Erfinder: Schwelling, Hermann, D-88682 Salem (DE)
(74) Vertreter: Seemann, Norbert W., Dipl.-Ing.

(56) Entgegenhaltungen:
- EP-A- 0 239 104
- DE-A- 3 112 838
- DE-A- 3 631 363
- DE-A- 3 706 862
- US-A- 4 489 897

## Beschreibung

Die Erfindung bezieht sich auf eine neuartige Ausgestaltung und Anordnung von Abstreiferelementen nach dem Oberbegriff des Patentanspruches 1 bei Aktenvernichter nach dem Schneidwalzenprinzip.

Bezüglich der Ausgestaltung und Anordnung von Abstreiferelementen für Aktenvernichter nach dem Schneidwalzenprinzip war im letzten Jahrzehnt eine intensive Entwicklung zu verzeichnen. Neben der Weiterentwicklung der zwischen den Schneidscheiben angeordneten Abstreiferelementen wurden in den letzten Jahren verstärkt Lösungen erbracht, die neben letzteren zusätzliche Abstreiferelemente unmittelbar auf den Außendurchmesser der Schneidscheiben vorsehen.

Dem Festsetzen von Schneidpartikeln zwischen Abstreifer und Schneidscheibe, welches mit der Zeit eine erhöhte Reibung sowie einen erhöhten Anpreßdruck bewirkt und nicht selten zur Blockade eines Schneidwerkes führt, wurde somit vorgebeugt; jedoch ist bei genannten Lösungen eine Steigerung des technisch-ökonomischen Aufwandes sowie bei gleichbleibend installierter Leistung eine Minderung der zur Verfügung stehenden Schneidleistung zu verzeichnen.
Die Aufgabe der Erfindung besteht nun darin, Schnittgutabstreifer für Aktenvernichter derart auszubilden, daß insbesondere beim Schneiden dickerer Schriftgutpacken eine deutliche Minimierung der Reibverluste an der installierten Schnittleistung einsetzt, der technische Aufwand verringert und gleichzeitig die Montage- und Wartungsfreundlichkeit für das Schneidwerk wesentlich erhöht wird.

Gelöst wird diese Aufgabenstellung durch die im Patentanspruch 1 angegebenen baulichen Mittel und anordnungsgemäßen Ausbildungen. Die Unteransprüche beinhalten vorteilhafte Weiterbildungen und Ausgestaltungsmerkmale der neuen Lösung, die zudem anhand von Zeichnungsskizzen in einem bevorzugten Ausführungsbei spiel dargestellt und in Verbindung mit dem Bezugsziffernverzeichnis von den Bauteilen her im speziellen erläutert ist. Es zeigen:
- Fig. 1: den Querschnitt durch ein Aktenvernichter-Schneidwerk,
- Fig. 2: die Einzelheit "A" aus Fig. 1 und
- Fig. 3: eine Seitenansicht des Aktenvernichter-Schneidwerkes, speziell die Anordnung der Abstreifer und Hilfsabstreifer, im Schnitt A-A.

Das schematisiert im Querschnitt dargestellte Schneidwerk des bevorzugten Ausführungsbeispieles eines erfindungsgemäßen Aktenvernichters weist gemäß Fig. 1 zwei Schneidwalzenkerne 3, 4 mit auf diesen 3, 4 angeordneten, kammartig ineinander greifenden Schneidscheiben 1 bzw. 2 sowie Abstreifer 7 und Hilfsabstreifer 9 haltende Haltestangen 5, 6 bzw. 12, 13 auf, wobei zwischen Schneidwerks-Lagerplatten G die Schneidwalzenkerne 3, 4 als auch die Haltestangen 5, 6 und 12, 13 gelagert sind und letztere 5, 6 und 12, 13 die Funktion von Distanzhalter für das Schneidwerk übernehmen.
Neuartig ist nunmehr, daß an der unteren Schneidwerkseite in jedem, jeweils zwischen zwei benachbarten Schneidscheiben 1 bzw. 2 durch den kammartigen Eingriff einer Schneidscheibe 1 bzw. 2 der gegenüberliegenden Schneidwalze 3 bzw. 4 gebildeten, Schneidwalzenspalt S ein Abstreifer 7 angeordnet ist, wahrend an der oberen Schneidwerkseite einzelne Hilfsabstreifer 9 vorgesehen sind, die jedoch nicht in jeden Schneidwalzenspalt S der beiden Schneidwalzen 3, 4, vorzugsweise nur in jeden vierten bzw. fünften Schneidwalzenspalt S, eingreifen; siehe hierzu auch Fig. 3.

Weiterhin sind die Haltestangen 6 für die Abstreifer 7 vom jeweiligen Außendurchmesser der Schneidscheiben 1 sowie 2 mit einem Abstand L entfernt zur Bildung von Lücken angeordnet, wobei der Abstand L vorzugsweise das 2- bis 10-fache der Breite des Schneidwalzenspaltes S beträgt.

Darüber hinaus ist jeder Hilfsabstreifer 9 in seinem Kopfbereich mit vorzugsweise etwa in gleicher Höhe, einander gegenüberliegend und stirnwärts gerichteten, klauenförmigen Ausbuchtungen 10 und 11 zur Halterung an den Haltestangen 12 und 13 versehen; dabei bestimmen die unmittelbar zueinander gerichteten beiden Haltestangen 13 die Breite des Material-Einzugspaltes E und übernehmen gleichzeitig noch die Funktion eines Fingerschutzes.

Die in den Material-Einzugspalt E hineinragenden Leitbleche der Schneidwerkabdeckung A' liegen unter Bildung eines geringen Spaltes jeweils an eine der Haltestangen 13 an, wobei letztere 13 zum Material-Einzugspalt E hin etwas hervorstehen.

Alle diese neuen Maßnahmen lösen die anstehende Aufgabe in hervorragender Weise. Neben einer enormen Senkung der Reibverluste und einer leichten Montage der Einzelelemente besteht ein weiterer Vorteil darin, daß dem Aufstauen von Schneidpartikeln und Schneidstaub an sich wesentlich entgegengewirkt wird, insbesondere im Material-Einzugspalt E beim Reversieren.

Weitere vorteilhafte, erfindungsgemäße Ausgestaltungen und Anordnungen der Abstreifer 7 und 9 bestehen darin, daß die am jeweiligen Schneidwalzenkern 3 bzw. 4 anliegende Innenseite 7e jedes Abstreifers 7 im Abstreiferbereich 7d mit einer Nase 7e' unmittelbar anliegt und folgend durch einen, um ein geringes Maß zurückversetzten, bis zum Ende verlaufenden Ringspalt a frei liegt (Fig. 2). Diese Maßnahme ist sinngemäß auch an den Hilfsabstreifern 9 anwendbar. Die Größe des Ringspaltes ist dabei so gewählt, daß die Abstreifer 7 bei evt. Durchbiegung der Schneidwalzen und/oder der Haltestangen 6 mit ihrem inneren Bereich 7e nicht am Walzenkern 3 bzw. 4 reiben. bleiben.
In der hier gewählten Ausbildung besteht jeder Abstreifer 7 aus einer Abstreiferhalbschale 7c, einer anschließenden, auf der Haltestange 6 sitzenden, Abstreiferbrille 7a, gefolgt von einer die Haltestange 5 umgreifenden Abstreiferklaue 7b, wobei letztere 7b vorzugsweise aufwärts gerichtet montiert ist, und einem stumpfwinklig zum jeweiligen Schneidwalzenkern 3 bzw. 4 liegenden Abstreiferrücken 7f.

Die Länge L 1 zwischen der Innenseite 7e der Abstreiferhalbschale 7c und der Mitte der Abstreiferbrille 7a ist vorteilhafterweise kleiner oder gleich wie die Länge L 2 zwischen der Mitte der Abstreiferbrille 7a und der Abstreiferklaue 7b.
Eine andere, vorteilhafte Weiterbildung ist derart, daß der ballige Abstreifbereich 7d jedes Abstreifers 7 von der am Schneidwalzenkern 3 bzw. 4 anliegenden Spitze nach Außen verlaufend derart kurvenförmig ausgebildet ist, daß an jeder Stelle besagten balligen Abschnittes die an den Schneidscneiben 1 bzw. 2 haftenden Schneidpartikel unter ein- und denselben Winkel auftreffen; dabei reicht dieser kurvenförmige Abschnitt mindestens bis an den Außendurchmesserbereich der Schneidscheibe 1 bzw. 2 heran.
Diese Ausbildung ist ebenfalls am Abstreifbereich 9a der Hilfsabstreifer 9 vorgesehen.

Ergänzend sind nun noch die Haltestangen 5 und 6 auf einer gemeinsamen, der Kraftflußrichtung aus dem Abstreifdruck entgegengerichteten bzw. kompensierenden Wirkungslinie W angeordnet.

Dem vorgesehenen Einsatzzweck entsprechend kann der bis dahin erreichte verbesserte Wirkungsgrad, sprich wesentlich gesenkter Schnittkraftverlust, noch zusätzlich dadurch weiter erhöht werden, indem die Spitzen der Abstreifbereiche 7d unterschiedlich weit (x₁, x₂) von der Schneidwerksmitte M entfernt an den jeweiligen Schneidwalzenkernen 3 bzw. 4 anliegen. Dies erbringt den Vorteil, daß die Abstreiferdrücke beim Schneidwerksrücklauf nicht gleichzeitig den Motor beim Anfahren belasten, sondern zeitlich aufeinanderfolgend wirksam werden.

Neben den eingangs genannten Vorteilen ist weiterhin hervorzuheben, daß durch die kennzeichnenden Merkmale unter anderem z.B. beim Rücklauf das angeschnittene Schriftgut staufrei aus dem Material-Einzugspalt E herausgeführt wird; dabei treten bereits geschnittene bzw. vom angeschnittenen Schriftgut abgetrennte, kleinere und größere Partikel bzw. Partikelstreifen ungehindert durch die lückenhaft angeordneten Hilfsabstreifer 9 hindurch, wobei gleichzeitig Anballungen jener vereinzelt werden. Die kleineren Partikel können durch die Lücken zwischen der Haltstange 6 und den Schneidscheiben 1 bzw. 2 hindurch und herabfallen, während die Partikelstreifen und größere Stücke Schnittgut im durch die Haltestangen 5, 6 sowie den von letzteren gehalterten Abstreifern 7 gegenüber dem darunter liegenen Schnittgutsammelraum genügend abgeschirmten oberen Freiraum 8 zurückgehalten werden und bei weiterem Vorlauf wieder einzeln den Schneidbereich durchlaufen.

### Bezugsziffernverzeichnis

- 1: Schneidscheibe
- 2: Schneidscheibe
- 3: Schneidwalzenkern
- 4: Schneidwalzenkern
- 5: Haltestange für Abstreifer
- 6: Haltestange für Abstreifer
- 7: Abstreifer
- 7a: Abstreiferbrille
- 7b: Abstreiferklaue
- 7c: Abstreiferhalbschale
- 7d: Abstreifbereich
- 7e: Innenseite der Abstreifer (7c)
- 7e': Nase
- 7f: Abstreiferrücken
- 8: Freiraum
- 9: Hilfsabstreifer
- 9a: Abstreifbereich
- 10: klauenförmige Aussparung
- 11: klauenförmige Aussparung
- 12: Haltestange
- 13: Haltestange
- a: Ringspalt
- x₁: Abstreiferentfernung von Walzenmitte in Arbeitsrichtung
- x₂: Abstreiferentfernung von Walzenmitte in Arbeitsrichtung
- A': Schneidwerkabdeckung
- E: Material-Einzugsspalt, zugleich Arbeitsrichtung
- G: Schneidwerks-Lagerplatte
- L: Abstand
- M: Schneidwerksmitte
- S: Schneidwalzenspalt
- W: Haltestangen-Wirkungslinie
- L 1: Länge zwischen 7e und 7a
- L 2: Länge zwischen 7a und 7b

## Patentansprüche

1. **Aktenvernichter** mit einem Schneidwalzenpaar sowie auf Haltestangen aufgereihten einzelnen Abstreifern, die im wesentlichen von der unteren und der oberen Schneidwerkaußenseite her zwischen die Schneidscheiben greifend bis an den jeweiligen Walzenkern heranreichen und vorzugsweise ballige Abstreifbereiche aufweisen,
**gekennzeichnet durch**
folgende Merkmale:
a) An der unteren Schneidwerkseite ist in jedem, jeweils zwischen zwei benachbarten Schneidscheiben (1 bzw. 2) durch den kammartigen Eingriff einer Schneidscheibe (1 bzw. 2) der gegenüberliegenden Schneidwalze (3 bzw. 4) gebildeten Schneidwalzenspalt (S) ein Abstreifer (7) angeordnet; während an der oberen Schneidwerkseite einzelne Hilfsabstreifer (9) vorgesehen sind, die jedoch nicht in jeden Schneidwalzenspalt (S) der beiden Schneidwalzen (3, 4), vorzugsweise nur in jeden vierten bis fünften Spalt (S) eingreifen;
b) Die Haltestangen (6) für die Abstreifer (7) sind vom jeweiligen Außendurchmesser der Schneidscheiben (1 sowie 2) mit einem Abstand (L) entfernt zur Bildung von Lücken angeordnet, wobei der Abstand (L) vorzugsweise das 2- bis 10-fache der Breite des Schneidwalzenspaltes (S) beträgt;
c) Jeder Hilfsabstreifer (9) ist im Kopfbereich mit vorzugsweise etwa in gleicher Höhe einander gegenüberliegenden und stirnwärts gerichteten, klauenförmigen Ausbuchtungen (10 und 11) zur Halterung an den Haltestangen (12, 13) versehen, wobei die einander unmittelbar gegenüberliegenden beiden Haltestangen (13) die Breite des Material-Einzugspaltes (E) bestimmen und gleichzeitig die Funktion eines Fingerschutzes übernehmen.

2. Aktenvernichter nach Anspruch 1,
**dadurch gekennzeichnet,**
daß die am jeweiligen Schneidwalzenkern (3 bzw. 4) anliegende Innenseite (7e) der Abstreifer (7) im Abstreifbereich (7d) mit einer Nase (7e') unmittelbar anliegt und folgend durch einen um ein geringes Maß zurückversetzten, bis zum Ende verlaufenden Ringspalt (a) frei liegt.

3. Aktenvernichter nach Anspruch 2,
**dadurch gekennzeichnet,**
daß die Größe des Ringspalts (a) so gewählt ist, daß die Abstreifer (7) bei evt. Durchbiegung der Schneidwalzen und/oder der Haltestangen (6) mit ihrem inneren Bereich (7e) nicht am Walzenkern (3 bzw. 4) reiben.

4. Aktenvernichter nach einem der vorhergehenden Ansprüche,
**dadurch gekennzeichnet,**
daß jeder Abstreifer (7) eine Abstreiferhalbschale (7c), folgend eine Abstreiferbrille (7a) und eine Abstreiferklaue (7b) aufweist, die insgesamt L-förmig angeordnet sind, wobei die Abstreiferklaue (7b) vorzugsweise aufwärts gerichtet montiert ist.

5. Aktenvernichter nach Anspruch 4,
**dadurch gekennzeichnet,**
daß die Länge (L 1) zwischen der Innenseite(7e) der Abstreifer (7) und der Mitte der Abstreiferbrille (7a) vorzugsweise kleiner oder gleich ist wie die Länge (L 2) zwischen der Mitte der Abstreiferbrille (7a) und der Abstreiferklaue (7b).

6. Aktenvernichter nach einem der Ansprüche 4 und 5,
**dadurch gekennzeichnet,**
daß die Abstreiferrücken (7f) stumpfwinklig zum jeweiligen Schneidwalzenkern (3 bzw. 4) liegen.

7. Aktenvernichter nach einem oder mehreren der vorhergehenden Ansprüche,
**dadurch gekennzeichnet,**
daß die in Richtung Schneidwerksmitte (M) am jeweiligen Schneidwalzenkern (3 bzw. 4) anliegenden, balligen Abstreifbereiche (7d) von ihrer Spitze nach Außen verlaufend derart kurvenförmig ausgebildet sind, daß an jeder Stelle besagten balligen Abschnittes die an den Schneidscheiben (1 bzw. 2) haftenden Schneidpartikel unter ein- und denselben Winkel auftreffen, wobei dieser kurvenförmige Bereich mindestens bis an den Außendurchmesser der Schneidscheibe (1 bzw. 2) reicht.

8. Aktenvernichter nach einem oder mehreren der vorhergehenden Ansprüche,
**dadurch gekennzeichnet,**
daß die in den Material-Einzugspalt E hineinragenden Leitbleche der Schneidwerkabdeckung A' unter Bildung eines geringen Spaltes jeweils an eine der Haltestangen (13) anschließen, wobei letztere (13) zum Material-Einzugspalt E hin etwas hervorstehen.

9. Aktenvernichter nach einem oder mehreren der vorhergehenden Ansprüche,
**dadurch gekennzeichnet,**
daß die die Abstreifer (7) über deren rückseitige Brille (7a) und Klaue (7b) im Schneidwerk fixierenden Haltestangen (5 und 6) auf einer gemeinsamen, der Kraftflußrichtung aus dem Abstreiferdruck entgegengerichteten bzw. kompensierenden Wirkungslinie (W) liegen.

10. Aktenvernichter nach einem oder mehreren der vorhergehenden Ansprüche,
**dadurch gekennzeichnet,**
daß die Spitzen der Abstreifbereiche (7d) unterschiedlich weit (x₁ bzw. x₂) von der Schneidwerksmitte (M) entfernt an den jeweiligen Schneidwalzenkernen (3 bzw. 4) anliegen.

11. Aktenvernichter nach einem oder mehreren der vorhergehenden Ansprüche,
**dadurch gekennzeichnet,**
daß die Hilfsabstreifer (9) an ihrem Abstreifbereich (9a) ebenfalls derart kurvenförmig ausgebildet sind, daß an jeder Stelle des balligen Abschnittes die an den Schneidscheiben (1 bzw. 2) haftenden Schneidpartikel unter ein- und denselben Winkel auftreffen.

12. Aktenvernichter nach einem der vorhergehenden Ansprüche,
**dadurch gekennzeichnet,**
daß durch die Form und die Lage der Abstreifer (7) einschließlich der diese (7) halternden Haltestangen (5 und 6) zum Schneidwerk (3, 4) und den Gehäusewänden hin die beidseits oberhalb und seitlich von dem Schneidwerk (3, 4) liegenden Freiräume (8) gegenüber dem unter dem Schneidwerk (3, 4) befindlichen Schnittgutsammelraum genügend abgeschirmt sind derart, daß von dem beim Reversieren in die Freiräume (8) gelangenden, angeschnittenen Schnittgut nur abgelöste kleinere Partikel in den Schnittgutsammelraum fallen können.

## Claims

1. Document shredder with a cutting roller pair as well as individual strippers which are lined up on retaining rods and which extend, while engaging between the cutting discs, substantially from the lower and the upper cutting mechanism outer side up to the respective roller core and preferably have spherical stripping regions, characterised by the following features:
a) A stripper (7) is arranged at the lower cutting mechanism side in each cutting roller gap (S) formed each time between two adjacent cutting discs (1 or 2) by the meshing-like engagement of a cutting discs (1 or 2) of the oppositely disposed cutting roller (3 or 4); whilst provided at the upper cutting mechanism side are individual auxiliary strippers (9), which however do not engage in each cutting roller gap (S) of the two cutting rollers (3, 4), but preferably only in each fourth to fifth gap (S);
b) The holding rods (6) for the strippers (7) are arranged spaced at a spacing (L) from the respective outer diameter of the cutting discs (1 or 2) for the formation of gaps, wherein the spacing (L) preferably amounts to twice to ten times the width of the cutting roller gap:
c) Each auxiliary stripper (9) is provided in the head region with forwardly directed claw-shaped protrusions (10 and 11), which are preferably mutually opposite at about the same height, for retention at the retaining rods (12, 13), wherein the two retaining rods (13) directly opposite one another determine the width of the material intake gap (E) and at the same time take over the function of a finger guard.

2. Document shredder according to claim 1, characterised thereby that the inner side (7e), which bears against the respective cutting roller core (3 or 4), of the stripper (7) bears in the stripping region (7d) directly by a nose (7e') and subsequently lies free by an annular gap (a) which is set back by a small dimension and extends up to the end.

3. Document shredder according to claim 2, characterised thereby that the size of the annular gap (a) is so selected that the stripper (7) in the case of possible bending through of the cutting rollers and/or of the retaining rods (6) does not rub by its inner region (7e) on the roller core (3 or 4).

4. Document shredder according to one of the preceding claims, characterised thereby that each stripper (7) comprises a stripper half shell (7c), followed by a stripper centre rest (7a) and a stripper claw (7b), which altogether are arranged in L-shape, wherein the stripper claw (7b) is preferably mounted to be directed upwardly.

5. Document shredder according to claim 4, characterised thereby that the length (L1) between the inner side (7e) of the stripper (7) and the middle of the stripper centre rest (7a) is preferably smaller than or the same as the length (L2) between the centre of the stripper centre rest (7a) and the stripper claw (7b).

6. Document shredder according to one of claims 4 and 5, characterised thereby that the stripper backs (7f) lie at an obtuse angle relative to the respective cutting roller core (3 or 4).

7. Document shredder according to one or more of the preceding claims, characterised thereby that the spherical stripper regions (7a), which bear in the direction of the cutting mechanism centre (M) against the respective cutting roller core (3 or 4), are constructed to extend curvilinearly outwardly from their tips in such a manner that at every place of said spherical section the cut particles adhering to the cutting discs (1 or 2) impinge at one and the same angle, wherein this curvilinear region extends at least up to the outer diameter of the cutting disc (1 or 2).

8. Document shredder according to one or more of the preceding claims, characterised thereby that the guide plate, which projects into the material intake gap E, of the cutting mechanism cover 'A' adjoins a respective one of the retaining rods (13) with formation of a small gap, wherein the retaining rods (13) protrude forwardly somewhat relative to the material intake gap E.

9. Document shredder according to one or more of the preceding claims, characterised thereby that the retaining rods (5 and 6) fixing the stripper (7) by way of the centre rests (7a) and the claws (7b) at the rear side thereof in the cutting mechanism lie on a common line of action (W) opposing or compensating for the force flow direction from the stripper pressure.

10. Document shredder according to one of more of the preceding claims, characterised thereby that the tips of the stripper regions (7d) bear against the respective cutting mechanism cores (3 or 4) spaced at different widths (x₁ or x₂) from the cutting mechanism centre (M).

11. Document shredder according to one or more of the preceding claims, characterised thereby that the auxiliary strippers (9) are likewise curvilinearly formed at their stripper region (9a) in such a manner that at every place of the spherical section the cut particles adhering to the cutting discs (1 or 2) impinge at one and the same angle.

12. Document shredder according to one or more of the preceding claims, characterised thereby that due to the shape and the position of the strippers (7) inclusive of the retaining rods (5 and 6), which retain these (7), relative to the cutting mechanism (3, 4) and the housing walls the free spaces (8) lying at both sides above and laterally of the cutting mechanism (3, 4) are sufficiently screened relative to the cut stock collecting space, which is disposed below the cutting mechanism (3, 4), in such a manner that, of the cut-up cut stock getting into the free spaces (8) during reversing, only detached smaller particles can fall into the cut stock collecting space.

## Revendications

1. Destructeur de documents, comportant une paire de rouleaux découpeurs ainsi que des racleurs individuels installés en rangées sur des barres de maintien et arrivant, en engagement entre les disques des découpeurs, jusqu'aux noyaux de rouleau respectifs sensiblement en partant de la face extérieure, inférieure et supérieure du mécanisme de découpage, et de préférence présentant des zones de raclage d'allure bombée, caractérisé par les propriétés ci-après :
a) du côté inférieur du mécanisme découpeur, dans chaque intervalle (S) de rouleau découpeur, constitué entre deux disques découpeurs (1 respectivement 2) voisins, par l'engagement à la façon d'un peigne d'un disque découpeur (1 respectivement 2) du rouleau découpeur (3, respectivement 4) opposé, est disposé un racleur (7) tandis que, sur le côté supérieur de mécanisme découpeur, sont prévus des racleurs auxiliaires (9) individuels, qui cependant ne s'engagent pas dans chaque intervalle (S) de rouleau découpeur des deux rouleaux découpeurs (3, 4), mais ne s'engagent, de préférence, que tous les quatrièmes à cinquièmes intervalles (S);
b) les barres de maintien (6) destinées aux découpeurs (7) sont éloignées du diamètre extérieur respectif des disques découpeurs (1 et 2) d'une distance (L) pour constituer des vides, la distance (L) étant de préférence de 2 à 10 fois la largeur de l'intervalle (S) de rouleau découpeur;
c) chaque racleur auxiliaire (9) est pourvu, dans la zone de tête, de bossages (10 et 11) en forme de griffes, placés de préférence à peu près au même niveau, opposés l'un à l'autre et orientés frontalement, pour la fixation sur les barres de maintien (12, 13), les deux barres de maintien (13) directement opposées, déterminant la largeur de l'intervalle d'introduction de matériau (E) et assumant simultanément la fonction d'une protection contre les risques de blessure aux doigts.

2. Destructeur de documents selon la revendication 1, caractérisé en ce que la face intérieure (7e), appuyant sur le noyau de rouleau découpeur (3, respectivement 4) respectif des racleurs (7), appuie dans la zone de raclage (7d) directement par un ergot (7e') et restant ensuite libre, en laissant subsister un intervalle annulaire (a) correspondant à un retrait, d'une faible valeur et courant jusqu'à l'extrémité.

3. Destructeur de documents selon la revendication 2, caractérisé en ce que la taille de l'intervalle annulaire (a) est choisie de manière que les racleurs (7) ne frottent pas, par leurs zones intérieures (7e), sur le noyau de rouleau (3, respectivement 4), lors d'une éventuelle déformation due à la flexion, des rouleaux découpeurs et/ou des barres de maintien (6).

4. Destructeur de documents selon l'une des revendications précédentes, caractérisé en ce que chaque racleur (7) présente une demi-coquille de raclage (7c), faisant suite à une lunette de racleur (7a), et présente une griffe de racleur (7b), ces éléments étant globalement disposés en forme de L, la griffe de racleur (7b) étant montée de préférence orientée vers le haut.

5. Destructeur de documents selon la revendication 4, caractérisé en ce que la longueur (L1) entre la face intérieure (7e) des racleurs (7) et le centre de la lunette de racleur (7a) est, de préférence inférieure, ou égale à la longueur (L2) mesurée entre le centre de la lunette de racleur (7a) et la griffe de racleur (7b).

6. Destructeur de documents selon l'une des revendications 4 et 5, caractérisé en ce que les dos de racleur (7f) font un angle obtus par rapport au noyau (3, respectivement 4) respectif des rouleaux découpeurs.

7. Destructeur de documents selon l'une ou plusieurs des revendications précédentes, caractérisé en ce que les zones de racleur (7d) bombées, appuyant, en direction du centre (M) du dispositif de découpage, sur le noyau (3, respectivement 4) respectif des rouleaux découpeurs, sont réalisées avec une forme courbe allant de leur pointe vers l'extérieur, de manière que, à chaque endroit de ladite section bombée, les particules de découpage qui adhèrent au disque découpeur (1, respectivement 2) arrivent sous un seul et même angle, cette zone courbe arrivant au moins jusqu'au diamètre extérieur du disque découpeur (1,respectivement 2).

8. Destructeur de documents selon l'une ou plusieurs des revendications précédentes, caractérisé en ce que les tôles de guidage, pénétrant dans l'intervalle d'introduction de matériau (E), du recouvrement de mécanisme découpeur (A') se raccordent, en faisant un faible intervalle, respectivement, sur l'une des barres de maintien (13), ces dernières barres de maintien (13) étant quelque peu en saillie par rapport à l'intervalle d'introduction de matériau (E).

9. Destructeur de documents selon l'une ou plusieurs des revendications précédentes, caractérisé en ce que les barres de maintien (5, 6), assurant la fixation dans le mécanisme découpeur, des racleurs (7), par l'intermédiaire de leur lunette (7a) arrière et griffe (7b), sont situées sur une ligne d'action (W) commune, orientée à l'opposé de la direction suivie par les efforts venant de la pression de racleur, respectivement, en assurant la compensation de ces efforts.

10. Destructeur de documents selon l'une ou plusieurs des revendications précédentes, caractérisé en ce que les pointes des zones de racleur (7d) appuient sur les noyaux (3, respectivement 4) respectifs des rouleaux découpeurs en étant différemment éloignées (x1, respectivement x2) du centre (M) du mécanisme découpeur.

11. Destructeur de documents selon l'une ou plusieurs des revendications précédentes, caractérisé en ce que les racleurs auxiliaires (9) sont réalisés, sur leurs zones de raclage (9a), également avec une forme courbe faisant que, en tout endroit de la section bombée, les parties de découpage adhérant aux disques découpeurs (1, respectivement 2) arrivent en faisant un seul et même angle.

12. Destructeur de documents selon l'une des revendications précédentes, caractérisé en ce que, du fait de la forme et de la position des racleurs (7), y compris des barres de maintien (5 et 6) maintenant ces barres de racleur (7), vis-à-vis du mécanisme découpeur (3, 4) et des parois de carter, les espaces libres (8), situés de part et d'autre au-dessus et latéralement vis-à-vis du mécanisme découpeur (3, 4), sont suffisamment isolés par rapport à l'espace collecteur de produit découpé se trouvant sous le mécanisme découpeur (3, 4), en ce que seulement quelques particules désolidarisées, ayant été découpées et arrivant, du fait de l'inversion, dans les espaces libres (8), peuvent tomber dans l'espace collecteur de produit découpé.
